# EUROPÄISCHE PATENTSCHRIFT

(11) **EP 0 013 539 B1**
(45) Veröffentlichungstag und Bekanntmachung des Hinweises auf die Patenterteilung: **09.11.1983**
(21) Anmeldenummer: 79810182.0
(22) Anmeldetag: 17.12.1979
(51) Int. Cl.: B21B 1/46, B21B 3/00, B22D 11/16

(54) **Verfahren zur Geschwindigkeitssteuerung einer kontinuierlich arbeitenden Giessvorrichtung**
Speed control method for a continuous casting installation
Procédé de régulation de la vitesse d'une installation de coulée en continu

(30) Priorität: 29.12.1978 CH 13268/78
(43) Veröffentlichungstag der Anmeldung: 23.07.1980
(73) Patentinhaber: Lauener Engineering AG, CH-3604 Thun (CH)
(72) Erfinder: Lauener, Wilhelm F., CH-6545 Recherswil (CH)
(74) Vertreter: Steiner, Martin

## Beschreibung

Die Erfindung betrifft ein Verfahren gemäß Oberbegriff von Anspruch 1.

Für die Herstellung von Metallbändern können kontinuierlich arbeitende Gießvorrichtungen mit mitlaufenden Kokillen eingesetzt werden (Dr. Herrmann, »Handbuch des Stranggießens«).

Erfahrungsgemäß muß die Geschwindigkeit der mitlaufenden Kokillen genau auf die Geschwindigkeit des entstehenden Gußbandes abgestimmt sein, damit Relativbewegungen zwischen dem entsprechenden Band und den Kokillenflächen möglichst vermieden werden, um Spannungsrisse im erstarrenden Material zu verhindern.

Als Kokille wird hierbei jedes zur Bildung eines Gießraumes dienende Element, wie umlaufende Metallbänder, aufeinanderfolgende, aus einem Stück oder aus mehreren zusammengesetzten Einzelheiten bestehende Blöcke wie auch sog. Gießräderverstanden.

Um für den Gießprozeß optimale Verhältnisse zu schaffen, muß die Geschwindigkeit der Kokillen und damit auch des erzeugten Gußbandes stufenlos regelbar sein.

Produziert nun die Gießvorrichtung eine Banddicke, welche größer ist als die zum Haspeln oder Abhaspeln zulässige Dimension, so muß das Gußband in Linie und im Gleichlauf mit der Gießvorrichtung gewalzt werden.

Es ist bekannt, daß die Geschwindigkeit des im Walzprozeß begriffenen Bandes von mehreren Faktoren abhängig ist. Erfahrungsgemäß kann diese Geschwindigkeit selbst bei gegebener Dickenabnahme und konstanter Drehzahl der Walzen eine Veränderung über zeitliche Intervalle aufweisen.

Währenddem es z. B. möglich ist, den Walzgrad praktisch unverändert zu halten, gelingt es erfahrungsgemäß nicht, den von mehreren Einflüssen abhängigen Reibungskoeffizienten und die Festigkeit bzw. die Veränderung des Formänderungswiderstandes genügend konstant zu halten. Beide Werte sind z. B. von der Temperatur des Walzgutes, der Walzgeschwindigkeit und von weiteren Faktoren abhängig.

Unter diesen Umständen kann die Geschwindigkeit des Walzgutes in Funktion der Zeit um mehrere % schwanken, selbst wenn die Umfangsgeschwindigkeit bzw. die Drehzahl der Walzen konstant bleibt.

Eine starre Koppelung von Gießvorrichtung und Walzwerk in bezug auf die Geschwindigkeit ist somit nicht möglich.

Es ist nun üblich, am Austritt der Gießvorrichtung einen Bandtreiber anzuordnen und anschließend eine sogenannte Bandschlaufe vorzusehen, welche zum Ausgleich von Geschwindigkeitsdifferenzen des Bandes zwischen Gießvorrichtung und Walzwerk dient. Zudem kann die Veränderung der Schlaufe zur Erzeugung eines Signals für die Steuerung des Antriebes des Walzwerkes dienen (Vortrag R. W. Hazelett und Dr. C. E. Schwartz, American Institut of Mining, 1964, oder »Bänder, Bleche, Rohre«, Heft Nr. 9, 1970, Seiten 469 bis 471).

Der Bandtreiber besteht aus einem oder mehreren hintereinander angeordneten, angetriebenen Walzenpaaren, welche das aus der Gießvorrichtung austretende Band fassen und unter relativ leichtem Walzendruck bei genau auf die Gießvorrichtung abgestimmter Geschwindigkeit führen und damit von außen in Gießrichtung auf das Band wirkende Kräfte von der Gießvorrichtung fernhalten.

Die erwähnten Zusatzeinrichtungen ergeben eine relativ große Distanz zwischen der Gießvorrichtung und dem ersten Walzwerk. Dies hat zur Folge, daß sich das Gußband unterwegs infolge Abstrahlung und Kontakten mit Führungsrollen abkühlt. Um die erforderliche Walztemperatur zu erreichen, muß in der Regel vor dem Walzwerk noch ein Durchlaufofen vorgesehen werden, um die Wärmeverluste zu kompensieren.

Die beschriebenen Zusatzeinrichtungen bilden einen wesentlichen Bestandteil der Investitionskosten. Zudem verteuert der Betrieb des Durchlaufofens die Betriebskosten. Insbesondere steht dieser Aufwand auch im Widerspruch zu den heute allgemein angestrebten Energiesparmaßnahmen.

Um die erforderliche Genauigkeit der Regelung der Antriebsgeschwindigkeit der verschiedenen, in Tandem angeordneten Vorrichtungen zu bewerkstelligen, wird der Antrieb der Gießvorrichtung oder des Bandtreibers als Leitsektion vorgesehen, welche die Geschwindigkeit der anderen Antriebe bestimmt. Hierfür sind verschiedene, bekannte Antriebe und Steuerungen auf dem Markt.

Aus der DE-A-1 783 132 ist auch ein Verfahren zur Geschwindigkeitssteuerung einer Gießvorrichtung bekannt, wobei die Geschwindigkeit der bewegten Kokillen der Gießvorrichtung in Abhängigkeit der erfaßten Geschwindigkeit des gegossenen Stranges geregelt wird. Es ist jedoch nicht klar an welcher Stelle die Stranggeschwindigkeit erfaßt wird. Die Gießvorrichtung dient der Erzeugung eines Stranges erheblicher Dicke, der unterhalb der oszillierenden Kokille einen Bogen durchläuft und dann horizontal durch ein Richtwerk aus der Gießvorrichtung austritt. Ein Walzwerk ist nicht erwähnt, und es ist somit nicht erkennbar, daß zwischen dem Einfluß des Walzwerks auf die Stranggeschwindigkeit und der Erfassung der Stranggeschwindigkeit ein Zusammenhang bestehen könnte. Es ist vielmehr anzunehmen, daß auf die Gießvorrichtung kein Walzwerk folgt, sondern der Strang ohne Querschnittsveränderung in Knüppel zerschnitten wird.

Demgegenüber ist es Aufgabe der Erfindung ein Verfahren für die Geschwindigkeitssteuerung des Antriebes einer Band-Gießvorrichtung und gegebenenfalls des nachfolgenden Walzwerkes derart zu schaffen, daß die bisher erforderlichen Vorrichtungen wie Bandtreiber, Bandführung für die Bandschlaufe und Durchlaufofen entfallen können, was beträchtliche Einsparungen an Investitions- und Betriebskosten zur Folge hat.

Das erfindungsgemäße Verfahren ist dadurch gekennzeichnet, daß ein Band gegossen wird und dieses Gußband zwischen der Gießvorrichtung und einem anschließenden Walzwerk ohne Bandschlaufe geführt ist, und daß die durch das Walzwerk vor demselben erzeugte Geschwindigkeit des Gußbandes erfaßt und als Leitwert für die Steuerung des Antriebes der Gießvorrichtung verwendet wird. Damit wird erreicht, daß sich die Geschwindigkeit der Kokille der Geschwindigkeit des entstehenden Gußbandes kontinuierlich direkt, ohne Bandschlaufe anpaßt und optimiert. Nötigenfalls ist dafür zu sorgen, daß das Gußband zwischen Gießvorrichtung und erstem Walzwerk spannungsfrei über Stützrollen geführt ist.

Für die genaue Erfassung und Signalisierung der Geschwindigkeit des Gußbandes können bestehende, eine genügende Genauigkeit aufweisende Meß- und Steuergeräte verschiedener Art eingesetzt werden.

Eine Methode besteht darin, daß die Drehzahl einer auf dem Gußband aufliegenden Meßrolle auf bekannte Art elektronisch zu einem Steuersignal aufgearbeitet wird. Es ist auch möglich auf dem Markt befindliche, kontaktlos arbeitende Meß- und Steuergeräte anzuwenden. (»Schweizer-Maschinenmarkt«, Nr. 18/1974, Seiten 42/43). Vorzugsweise wird die Bandgeschwindigkeit am Austritt der Gießvorrichtung gemessen und als Leitwert für die Regelung des Antriebes herangezogen.

Die Erfindung wird nun anhand eines in der Zeichnung schematisch dargestellten Ausführungsbeispiels einer Bandgieß- und Walzanlage und deren Betriebsmöglichkeiten näher erläutert.

Die Zeichnung zeigt die Gießrinne 1 und den Gießtrog 2 aus welchem das geschmolzene Metall der Gießvorrichtung 3 zugeführt wird. Die Gießvorrichtung ist rein schematisch dargestellt und kann irgendeinen bekannten Aufbau aufweisen. Das die Gießvorrichtung verlassende Gußband 4 gelangt an einem Temperaturmeßgerät 5 und einem Geschwindigkeitsmeßgerät 6 vorbei zum Walzgerüst 7, aus dem es als Walzband 8 reduzierter Dicke austritt. Der Antrieb der Gießvorrichtung 3 ist mit 9 und der Antrieb des Walzwerks mit 10 bezeichnet.

Aus den bereits erwähnten Gründen wird erfindungsgemäß die Geschwindigkeit der Gießvorrichtung und damit die Geschwindigkeit des aus ihr austretenden Gußbandes 4 geregelt. Die Geschwindigkeit des Gußbandes 4 ist aber auch von der Geschwindigkeit des Walzwerkes und, wie oben erwähnt, von anderen Faktoren abhängig. Das Geschwindigkeitsmeßgerät 6 dient nun der Erfassung der Gußbandgeschwindigkeit zwischen Gießvorrichtung und Walzwerk und der entsprechenden Regelung der Geschwindigkeit der Gießvorrichtung.

Die durch das Temperaturmeßgerät 5 ermittelte Temperatur des Gußbandes 4 am Austritt der Gießvorrichtung 3 kann zur Steuerung der Geschwindigkeit des Walzwerks 7 dienen, welche Geschwindigkeit wiederum die Geschwindigkeit des Gußbandes 4 beeinflußt, die durch das Geschwindigkeitsmeßgerät 6 erfaßt wird und entsprechend die Geschwindigkeit der Gießvorrichtung steuert.

Es wurde oben erwähnt, daß verschiedenartige Meßvorrichtungen zur genügend genauen Erfassung der Geschwindigkeit des Gußbandes 4 bekannt sind und zur Regelung der Geschwindigkeit der Gießvorrichtung 3 und gegebenenfalls des Walzwerks 7 dienen können. Die in der Zeichnung dargestellte Meßrolle ist nur als Beispiel aufzufassen. Diesen Meß- und Regelgeräten gehören die in der Zeichnung schematisch dargestellten Steuerungen 11 und 12 an, die an den Eingängen A bzw. B die Signale des Geschwindigkeitsmeßgerätes 6 bzw. des Temperaturmeßgerätes 5 empfangen. Wie die Zeichnung zeigt, regelt die Steuerung 11 den Antrieb 9 der Gießvorrichtung. In der Zeichnung ist ferner ein Kühlsystem angedeutet, welches von Teilen 13 dieses Systems über Regelventile 14 den Kühlern 15 der Gießvorrichtung Kühlwasser zuzuführen gestattet. Die Kühlwasserzufuhr wird dabei in Funktion der durch das Temperaturmeßgerät ermittelten Temperatur über die Steuerung 12 geregelt, und zwar in dem Sinne, daß bei höherer Temperatur stärker gekühlt wird als bei niedriger. Die Steuerung 12 regelt ebenfalls in Funktion der ermittelten Temperatur den Antrieb 10 für das Walzwerk. Es ergeben sich folgende Möglichkeiten:

### 1. Der Antrieb des Walzwerkes wird nicht automatisch geregelt

Daraus resultiert eine Geschwindigkeit des Gußbandes 4, welche infolge der vorgenannten Gründe innerhalb eines gewissen Intervalls zeitlich veränderlich sein kann, wobei die Regelung der Geschwindigkeit der Gießvorrichtung 3 durch die Messung der durch das Walzwerk 7 erzeugten Geschwindigkeit des Gußbandes 4 erfolgt, welche als Leitwert die Geschwindigkeit der Gießvorrichtung 3 steuert und optimiert.

### 2. Die Bandgeschwindigkeit wird durch besondere Meßresultate geregelt

Um die aus Gießvorrichtung und Walzwerk bestehende Anlage unter optimalen Verhältnissen zu betreiben, muß die Temperatur des Gußbandes innerhalb enger Grenzen gehalten werden. Es ist daher üblich, die Temperatur des Bandes vorzugsweise kurz nach dem Austritt desselben aus der Gießvorrichtung mit dem Temperaturmeßgerät 5 zu erfassen und eine Temperaturregelung zu bewirken. Hierzu stehen zwei Möglichkeiten offen:
a) Die Drehzahl des Walzwerkes 7 wird durch das Temperaturmeßgerät 5 so geregelt, daß die Drehzahl bei zu tiefer Temperatur entsprechend erhöht und bei zu hoher Temperatur herabgesetzt wird. Das Band ist dann entsprechend während kürzerer oder längerer Zeit zwischen der Gießvorrichtung und dem Walzwerk der Abkühlung ausgesetzt und wird stets auf die Solltemperatur abgekühlt. Die Geschwindigkeitsregelung des Walzwerkes 7 wirkt sich über die beschriebene Erfassung der Bandgeschwindigkeit durch das Meßgerät 6 als entsprechende Regelung auf die Gießvorrichtung aus, so daß der Gleichlauf ohne Zug- oder Druckspannungen im Band gewährleistet ist.
b) Indem die Intensität der Kühlung durch die automatisch gesteuerten, im Kühlwasserkreislauf eingebauten Ventile 14 so geregelt wird, daß sich die optimale Temperatur des Gußbandes 4 laufend einstellt, wobei die Temperatur des Gußbandes als Leitwert für die Regelung der Ventile 14 dient.

### 3. Eine bestimmte, konstante Bandgeschwindigkeit wird gefordert

Der Antrieb 10 des Walzwerkes 7 wird durch die Geschwindigkeit des Gußbandes 4 derart gesteuert, daß diese praktisch konstant bleibt. Mit dem Steuergerät 6, 11 wird dabei auch die erforderliche Geschwindigkeit der Gießvorrichtung 3 geregelt und konstant gehalten.

Das hiermit vorgeschlagene Prinzip der Geschwindigkeitsregelung des Antriebes einer Gieß- und Walzlinie erfordert ein Minimum an Investitions- und Unterhaltskosten. Zudem hat die erhebliche Verminderung des mechanischen Aufwandes infolge Wegfalls von Bandtreibern und Bandschlaufe eine weitere bedeutende Kostensenkung zur Folge.

Ein zusätzlicher Vorteil besteht darin, daß sich der Platzbedarf für eine Produktionslinie auf ein Minimum reduziert, was sich wiederum in günstigem Sinne auf die Investitionskosten auswirkt.

## Patentansprüche

1. Verfahren zur Geschwindigkeitssteuerung einer kontinuierlich arbeitenden Gießvorrichtung (3), wobei die Geschwindigkeit der bewegten Kokillen der Gießvorrichtung (3) in Abhängigkeit der erfaßten Geschwindigkeit des gegossenen Stranges geregelt wird, dadurch gekennzeichnet, daß ein Band (4) gegossen wird und dieses Gußband (4) zwischen der Gießvorrichtung (3) und einem anschließenden Walzwerk (7) ohne Bandschlaufe geführt ist, und daß die durch das Walzwerk vor demselben erzeugte Geschwindigkeit des Gußbandes (4) erfaßt und als Leitwert für die Steuerung (11) des Antriebes (9) der Gießvorrichtung (3) verwendet wird.

2. Verfahren nach Anspruch 1, dadurch gekennzeichnet, daß man ohne zwischen der Gießvorrichtung (3) und dem anschließenden Walzwerk (7) angeordnete Bandtreiber arbeitet.

3. Verfahren nach einem der Ansprüche 1 oder 2, dadurch gekennzeichnet, daß ohne automatische Regelung der Geschwindigkeit des Antriebs (10) des Walzwerkes (7) gearbeitet wird.

4. Verfahren nach einem der Ansprüche 1 oder 2, dadurch gekennzeichnet, daß man die Geschwindigkeit des Antriebes (10) des Walzwerkes (7) automatisch regelt, indem die Temperatur des Gußbandes (4) nach dem Austritt aus der Gießvorrichtung (3) als Leitwert dient, wobei die Geschwindigkeit des Walzwerkes (7) bei zu niedriger Temperatur entsprechend vergrößert und bei zu hoher Temperatur verkleinert wird.

5. Verfahren nach einem der Ansprüche 1 bis 4, dadurch gekennzeichnet, daß die Regelung der Intensität der Kokillenkühlung (15) der Gießvorrichtung (3) automatisch erfolgt, indem die Temperatur des Gußbandes (4) nach dem Austritt aus der Gießvorrichtung (3) als Leitwert für die Regelung der Intensität der Kühlung dient.

6. Verfahren nach einem der Ansprüche 1 bis 5, dadurch gekennzeichnet, daß man die Geschwindigkeit des Gußbandes (4) am Austritt der Gießvorrichtung (3) mißt.

7. Verfahren nach einem der Ansprüche 1 bis 6, dadurch gekennzeichnet, daß das Walzwerk (7) unmittelbar nach der Gießvorrichtung (3) angeordnet wird.

## Claims

1. Speed control method for an continuous casting installation (3), in which the speed of the moving chills of the casting installation (3) is regulated as a function of the detected speed of the slab, characterized in that a strip (4) is casted and this cast strip (4) is guided without strip loop between the casting installation (3) and a following rolling mill (7) and the speed of the cast strip (4) produced by the rolling mill is detected before the latter and utilized as rated value for the control of the drive (9) for the casting installation (3).

2. Method according to claim 1, wherein one operates without strip drive between the casting installation (3) and the following rolling mill (7).

3. Method according to one of the claims 1 or 2, wherein one operates without automatic regulation of the speed of the rolling mill (7) drive (10).

4. Method according to one of the claims 1 or 2, wherein one regulates automatically the speed of the rolling mill (7) drive (10) using the temperature of the cast strip (4) after the outlet of the casting installation (3) as rated value, the speed of the rolling mill (7) being correspondingly increased when the temperature is too low and decreased when the temperature is too high.

5. Method according to one of the claims 1 to 4, wherein the regulation of the colling intensity of the chills (15) of the casting installation (3) is produced automatically using the temperature of the cast strip (4) after the outlet of the casting installation (3) as rated value for the regulation of the intensity of the colling.

6. Method according to one of the claims 1 to 5, wherein one measures the speed of the cast strip (4) at the outlet of the casting installation (3).

7. Method according to one of the claims 1 to 6, wherein the rolling mill (7) is arranged immediately after the casting installation (3).

## Revendications

1. Procédé de régulation de la vitesse d'une installation de coulée en continu (3), dans lequel la vitesse des coquilles en mouvement de l'installation de coulée (3) est réglée en fonction de la vitesse détectée du boin coulé, caractérisé en ce qu'une bande (4) est coulée et cette bande coulée (4) est guidée sans boucle entre l'installation de coulée (3) et un laminoir (7) faisant suite à ladite installation, et la vitesse de la bande coulée (4) produite par le laminoir est détectée avant celui-ci et utilisée comme valeur de consigne pour la commande (11) de l'entraînement de l'installation de coulée (3).

2. Procédé selon la revendication 1, caractérisé en ce que l'on travaille sans entraînement de bande entre l'installation de coulée (3) et le laminoir (7) faisant suite à ladite installation.

3. Procédé selon l'une des revendications 1 ou 2, caractérisé en ce que l'on travaille sans réglage automatique de la vitesse de l'entraînement (10) du laminoir (7).

4. Procédé selon l'une des revendications 1 ou 2, caractérisé en ce que l'on règle automatiquement la vitesse de l'entraînement (10) du laminoir (7) en utilisant la température de la bande coulée (4) après la sortie de l'installation de coulée (3) comme valeur de consigne, la vitesse du laminoir (7) étant augmentée en conséquence lors d'une température trop basse et diminuée lors d'une température trop haute.

5. Procédé selon l'une des revendications 1 -4, caractérisé en ce que le réglage de l'intensité du refroidissement des coquilles (15) de l'installation de coulée (3) est exécuté automatiquement en utilisant la température de la bande coulée (4) après la sortie de l'installation de coulée (3) comme valeur de consigne pour le réglage de l'intensité du refroidissement.

6. Procédé selon l'une des revendications 1 à 5, caractérisé en ce que l'on mesure la vitesse de la bande coulée (4) à la sortie de l'installation de coulée (3).

7. Procédé selon l'une des revendications 1 à 6, caractérisé en ce que le laminoir (7) est disposé immédiatement après l'installation de coulée (3).
